# FASCICULE DE BREVET EUROPEEN

(11) **EP 0 744 675 B1**
(45) Date de publication et mention de la délivrance du brevet: **02.12.1998**
(21) Numéro de dépôt: 96810326.7
(22) Date de dépôt: 22.05.1996
(51) Int. Cl.: G04C 10/04, G04C 17/00

(54) **Instrument horaire notamment une montre-bracelet électrique du type analogique**
Zeitmessinstrument insbesondere elektrische Armbanduhr analoger Art
Time measuring instrument particularly electric wrist watch of the analogue type

(30) Priorité: 24.05.1995 CH 1538/95
(43) Date de publication de la demande: 27.11.1996
(73) Titulaire: MONTRES ROLEX SA, 1211 Genève 24 (CH)
(72) Inventeur: Besson, René, 1207 Geneve (CH)
(74) Mandataire: Nithardt, Roland

(56) Documents cités:
- EP-A- 0 415 734
- EP-A- 0 621 519
- CH-A- 616 046

## Description

La présente invention concerne un instrument horaire, notamment une montre-bracelet, du type analogique alimenté par une source d'énergie électrique et comportant au moins un indicateur de cycle récursif entraîné par un moteur dédicacé et un circuit électronique agencé pour commander l'ensemble des fonctions de l'instrument horaire et notamment le déplacement dudit indicateur de cycle récursif, ce circuit comportant au moins une référence de tension ou de résistance interne et un comparateur conçu pour détecter au moins un niveau de charge prédéterminé défini par la tension ou la résistance interne de ladite source d'énergie électrique.

On connaît de nombreuses montres à affichage analogique ou à affichage numérique, principalement du type à cristaux liquides, qui sont pourvues de moyens de détection de la fin de vie de la pile.

Pour les montres à affichage numérique, l'afficheur comprend un symbole devenant apparent dès que le niveau critique est détecté par la mesure de la tension ou de la résistance interne de la pile. On sait en effet que lorsque la pile s'approche de sa fin de vie, sa tension baisse et sa résistance interne croît et la mesure de détection du passage de leur valeur en deçà ou au-delà de seuils prédéterminés permet de détecter l'approche de la fin de vie de la pile.

Pour les montres à affichage analogique, il existe d'autres moyens pour rendre leur propriétaire attentif à l'approche de la fin de vie de la pile. Un de ces moyens est décrit dans le brevet suisse n° 616 046 au nom de CITIZEN WATCH CO Ltd, et comprend un circuit électronique qui provoque un "boitement" ou oscillation irrégulière de l'aiguille des secondes qui avance de quatre secondes toutes les quatre secondes. Dans ce même brevet est décrit un mécanisme électromécanique compliqué comprenant un symbole fixé au bout d'une aiguille et qui devient apparent à travers un guichet ménagé dans le cadran appelé guichet de quantième et qui est amené au-dessus du disque de quantième lorsque la pile approche de sa fin de vie.

Le brevet suisse n° 616 046 au nom d'Ebauches S.A. propose d'afficher la fin de vie de pile par un disque placé au-dessous d'un guichet du cadran spécialement ménagé pour cette fonction, ce disque étant déplacé solidairement avec la chaîne cinématique de l'affichage analogique, la polarité de l'état quiescent du moteur devant être modifié lors de l'affichage de fin de vie de la pile.

Un autre mode de réalisation est décrit dans la demande de brevet européen publiée sous le n° 0621 519 de ISA FRANCE S.A. L'affichage d'une position excédentaire d'un affichage récursif est généré par un moteur indépendant. Dans ce mode de réalisation, il est nécessaire d'assurer que, avant la fin de la vie de la pile, cette position excédentaire ne soit pas apparente, ce qui revient à sauter cet état, alors qu'à la fin de vie de la pile, il est nécessaire d'assurer l'affichage de cette position excédentaire à l'exclusion des positions normales.

D'autres réalisations bien connues sont décrites notamment dans les brevets suisses n° 616 296, 616 046, 684 623. Elles présentent toutes au moins un ou l'autre des défauts décrits ci-dessous.

Certaines prévoient un mécanisme complémentaire parfois complexe pour afficher un signal indicateur de la fin de vie de la pile.

Certaines imposent la création d'un guichet supplémentaire dans le cadran, ce qui modifie, voire dégrade, l'esthétique traditionnelle de la montre.

Dans certains cas, l'application est limitée parce que l'affichage est directement lié à la chaîne cinématique principale de la montre.

Dans d'autres cas, un espace supplémentaire entre le cadran et le disque d'affichage est requis ce qui augmente l'encombrement en épaisseur du calibre.

Certains systèmes ne sont pas réversibles. L'affichage de fin de vie de pile ne peut pas disparaître après son apparition, et une pile exposée au froid peut momentanément atteindre les seuils de détection, mais à une température ambiante elle retrouve ses propriétés de pile chargée. Il faut alors faire disparaître l'affichage de fin de vie de pile qui n'est apparu que momentanément.

Certains systèmes sont dépendants de paramètres de construction mécanique difficilement modifiables qui ne permettent pas une adaptation de la durée de fonctionnement avant un changement de pile, c'est-à-dire qu'ils ne peuvent pas intégrer les progrès techniques en matière d'augmentation de la longévité moyenne des piles et d'abaissement généralisé de la consommation des mouvements.

D'autres systèmes utilisent une position excédentaire d'un mobile au détriment de l'information normalement véhiculée par ce mobile. A titre d'exemple, l'affichage du quantième est escamoté au profit de celui d'une indication de fin de vie de la pile.

En outre, certains systèmes sont conçus de telle manière que l'affichage de l'approche de la fin de vie de la pile nécessite la mise en oeuvre de moyens consommateurs d'énergie, ce qui a pour effet négatif d'accélérer cette approche.

Enfin, les systèmes qui utilisent l'aiguille des secondes ne sont bien entendu applicables que sur des calibres prévoyant une telle aiguille, ce qui n'est généralement pas le cas des calibres pour montres de dames.

L'invention a pour but de remédier aux inconvénients de l'art antérieur et de proposer une montre comprenant des moyens pour indiquer la fin prochaine de la vie de la pile sans dispositif supplémentaire et faciles à implémenter dans les constructions usuelles des mouvements d'horlogerie.

Ce but est atteint pour un instrument horaire tel que défini en préambule et caractérisé en ce que ledit circuit électronique est agencé pour commander un déplacement de l'indicateur de cycle récursif tel que l'indication apparente fournie par cet indicateur en mode normal occupe une première position constante et que l'indication apparente fournie par l'indicateur en cas de détection d'un niveau de charge inférieur audit niveau de charge prédéterminé, occupe une seconde position décalée par rapport à ladite première position constante.

Selon un premier mode de réalisation principal, le décalage de ladite seconde position par rapport à ladite première position reste constant.

Selon une variante, l'indication apparente, lorsqu'elle occupe ladite seconde position, peut être accompagnée de l'affichage complémentaire d'un symbole.

Selon un second mode de réalisation principal, le décalage de ladite seconde position par rapport à ladite première position est progressif et croît avec la diminution de la tension ou l'augmentation de la résistance interne de la source d'énergie électrique.

Selon une première forme de réalisation particulièrement avantageuse, le décalage de la seconde position s'effectue par paliers, chaque palier correspondant à un seuil prédéterminé de tension ou de résistance interne de la source d'énergie électrique.

Selon une seconde forme de réalisation particulièrement avantageuse, le décalage de la seconde position s'effectue par paliers, chaque palier correspondant à une indication distincte qui s'affiche automatiquement dans un délai prédéterminé après la détection dudit niveau de charge prédéterminé.

Dans ces formes de réalisation, à chaque palier de décalage correspond l'affichage complémentaire d'un symbole différent et ledit symbole est associé à l'indication portée par l'indicateur de cycle récursif, disposée sur cet indicateur de manière décalée par rapport à l'indication, dans le sens du déplacement de l'indicateur.

Selon une forme de réalisation préférée, le circuit électronique est agencé pour commander le déplacement de l'indicateur de cycle récursif de manière réversible, l'affichage de l'indication étant décalé en cas de détection d'un niveau de charge inférieur audit niveau de charge prédéterminé et redevenant normal en cas de détection d'un retour à un niveau de charge supérieur à ce niveau de charge prédéterminé.

L'invention sera mieux comprise en référence à la description d'un mode de réalisation préféré donné à titre d'exemple non limitatif et aux dessins annexés dans lesquels:
- la figure 1 représente une vue schématique illustrant une forme de réalisation préférée d'un instrument horaire selon l'invention,
- la figure 2 illustre l'affichage du quantième de la montre de la figure 1 lorsqu'elle marche en mode normal,
- la figure 3 illustre l'affichage du quantième lorsqu'elle marche en mode "fin de vie de pile",
- la figure 4 représente un graphe qui illustre l'évolution de la tension et de la résistance interne d'une pile au cours de sa vie,
- la figure 5 illustre une autre forme de réalisation où l'affichage du jour est décalé et accompagné d'un symbole pour signaler l'approche de la fin de vie de la pile,
- la figure 6 illustre une forme de réalisation où l'affichage du quantième est accompagné d'un symbole pour signaler l'approche de la fin de vie de la pile, et
- les figures 7A, 7B, 7C et 7D illustrent une variante dans laquelle on affiche par des moyens différents une approche progressive de la fin de vie de la pile.

En référence à la figure 1 la montre représentée schématiquement comporte une source d'alimentation électrique 10 constituée par une pile qui alimente un circuit électronique et, à travers ce circuit, deux moteurs électriques 11 et 12 qui actionnent respectivement les aiguilles des heures 13, des minutes 14 et des secondes 15 pour ce qui est du moteur 11 et un disque des quantièmes 16 pour ce qui est du moteur 12. Le disque des quantièmes porte les nombres 1 à 31 disposés par exemple sur un cercle centré sur l'axe des aiguilles et chaque nombre correspondant à un jour du mois, apparaît successivement dans un guichet 17 ménagé dans le cadran 18 de la montre.

La liaison de commande entre le moteur 11 et les aiguilles 13, 14 et 15 ainsi que celle entre le moteur 12 et le disque des quantièmes 16 sont respectivement représentées par les lignes 19 et 20 en traits mixtes.

On notera que le quantième "15", qui apparaît dans le guichet 17, est parfaitement centré, ce qui signifie, comme cela sera expliqué par la suite, que la pile est chargée et que la montre fonctionne en mode normal.

Le circuit électronique comporte principalement un oscillateur à quartz 21 associé à un microprocesseur 22 du type horloger qui commande directement les deux moteurs 11 et 12, ainsi qu'un circuit de contrôle 23 de la tension de la pile. Ce circuit de contrôle comporte essentiellement un comparateur 24, un circuit spécial 25, connu en soi, par exemple par la demande de brevet suisse n° 651 999, la publication britannique 2.111 223 ou le brevet suisse n° 672 391 agencé pour mémoriser par exemple un seuil de tension de référence, ou un seuil de résistance interne et deux résistances 26 et 27 appelées respectivement résistance du pont diviseur et résistance du pont. Ces deux résistances 26 et 27 sont connectées par une de leurs bornes commune 28 à une entrée positive 29 du comparateur 24. L'autre borne de la résistance 27 est raccordée à la masse T. L'autre borne de la résistance 26 est raccordée à la borne positive de la pile. L'entrée négative 30 du comparateur 24 est reliée au circuit spécial 25 qui est par ailleurs relié à la masse T par son autre borne. La sortie 31 du comparateur 24 est connectée au microprocesseur 22.

Dans cette réalisation, le paramètre récursif est le quantième. Il pourrait être remplacé par tout autre paramètre récursif tel que par exemple le jour, la semaine, le mois ou l'année. Le disque qui porte l'indication de ce paramètre récursif est entraîné par un moteur indépendant par une chaîne cinématique qui lui est propre. Le déplacement d'une information à l'information contiguë est généré par le moteur qui est alimenté par un nombre de +N ou -N pas. Ce nombre est de préférence compris entre 10 et 300.

Le circuit de contrôle 23 est agencé pour détecter la tension **U** de la pile ou sa résistance interne **Ri** et pour la comparer à une valeur seuil prédéterminée. Lorsque la valeur effective de la tension ou de la résistance interne atteint ces valeurs seuil respectives, le circuit 23 transmet une information appropriée au microprocesseur 22 qui commande le moteur 12 par un nombre d'impulsions +M ou -M distinct du nombre +N ou -N correspondant au mode normal. Dans la pratique, si N est par exemple égal à 100 impulsions, M sera égal à N-n où n est avantageusement égal à 10 impulsions. Ceci a pour effet de provoquer un décalage de l'affichage récursif, d'une manière telle que l'information affichée, en l'occurrence le quantième, reste parfaitement visible dans le guichet 17, mais est déplacée par rapport à sa position normale pour apporter au porteur de la montre une information complémentaire qu'il interprétera comme l'indication de fin de vie de la pile.

Le décalage peut, le cas échéant, être accompagné d'un symbole ou signe particulier qui a pour fonction d'attirer encore davantage l'attention du porteur sur l'information déjà implicitement contenue dans le décalage de l'affichage.

En admettant que le déplacement du disque 16 des quantièmes, de jour, de mois ou d'année constituant ledit paramètre récursif, est proportionnel au nombre de pas parcourus par le moteur 12 ou d'impulsions d'alimentation fournies par le microprocesseur 22, la surface apparente affichée correspond à la proportion n/N de la surface totale du guichet. Si N = 100 et n = 10, la surface apparente utile pour afficher la fin de vie de la pile au moyen d'un symbole complétant le décalage est de 10% alors que la surface utile pour afficher le paramètre récursif reste de 90%, ce qui est largement suffisant pour que cette information reste bien lisible.

La figure 2 montre de façon agrandie l'aspect de l'affichage d'un quantième 40, en l'occurrence le 15ème jour, dans le guichet 17, lorsque la montre fonctionne en mode normal.

La figure 3 montre cet affichage lorsque la pile arrive en fin de vie. D'une part le quantième 40 est décalé vers le haut, et d'autre part, sous le 15ème jour du mois apparaît un trait 41 qui est masqué en mode normal. Dans ce cas, le déplacement du disque de quantième correspond à N - n pas, le nombre n de pas manquants étant responsable du décalage observé.

Dans cette réalisation, la visualisation ou le signalement de la fin de vie de la pile est transmis à l'utilisateur de la montre par deux signes qui se complètent: l'un est le décalage du quantième qui est considéré comme le signe principal, l'autre est le trait 41 qui pourrait d'ailleurs être remplacé par tout autre signe ou idéogramme au choix du constructeur.

La figure 4 représente l'évolution de la tension Uₚ de la pile d'une montre et de sa résistance interne Rᵢ en fonction du temps t. La courbe 50 qui correspond à la tension varie dans le temps. Cette tension est sensiblement constante et a une valeur U₀ pendant un intervalle de temps qui peut être de plusieurs années. Elle décroît de plus en plus rapidement lorsque la pile s'approche de sa fin de vie, c'est-à-dire lorsqu'elle arrive en fin de charge. Sur cette courbe sont par exemple repérés deux seuils U_{A} et U_{B} qui sont atteints respectivement à l'instant t_{A} et à l'instant t_{B} séparés par un intervalle de temps Δt1. Il existe en fait plusieurs approche conduisant à l'affichage de la fin de vie de la pile. L'une de ces approches peut consister à détecter le premier seuil U_{A} et à procéder à un affichage tel que décrit en référence à la figure 3. Une autre approche consiste à détecter le premier seuil U_{A} et à procéder comme ci-dessus, puis à détecter le seuil U_{B} pour renforcer cet affichage par exemple en augmentant le décalage du quantième. Une troisième approche peut consister à détecter d'autres seuils U_{C}, U_{D}, etc. et à augmenter à chaque fois le décalage et éventuellement à compléter chaque décalage par l'affichage d'un signe ou d'un idéogramme.

Enfin, une quatrième approche peut consister à ne détecter qu'un seul seuil U_{A} et à afficher un premier décalage accompagné ou non d'un signe à l'instant t_{A} correspondant à cette détection, puis à afficher un ou plusieurs décalages progressifs également accompagnés ou non de signes après des intervalles de temps Δt1, Δt'1, Δt"1 etc. ces intervalles de temps pouvant être égaux ou de préférence décroissants.

Les mêmes observations s'appliquent à la résistance interne Rᵢ qui est sensiblement constante et égale à Rᵢ₀ tant que la pile est chargée comme le montre la courbe 51 de la figure 4 et qui croît lorsque la pile s'approche de sa fin de vie. Pour détecter cette fin de vie, on peut détecter un seuil R_{iA} de cette résistance interne et procéder à l'affichage du quantième décalé. Comme précédemment le décalage peut être augmenté lorsque l'on détecte un deuxième seuil R_{iB}. La détection des deux seuils est séparée par un intervalle de temps Δt2 qui pourrait également servir de référence de base pour déterminer à quel moment le décalage de l'affichage du quantième doit être augmenté. Comme précédemment, le nombre de seuils détectés n'est pas limité à deux et le décalage ainsi que l'affichage de signes peuvent être progressifs.

Divers modes de réalisation de l'affichage de signes indiquant la fin de vie de la pile sont illustrés par les figures suivantes.

La figure 5 affiche le jour à l'intérieur d'un guichet 52. On constate que le jour affiché, en l'occurrence LUNDI n'est pas centré latéralement à l'intérieur du guichet et qu'il est en outre accompagné d'un point 53. On retrouve dans cette réalisation à la fois le décalage et le signe complémentaire.

La figure 6 représente l'affichage décalé du jour, en l'occurrence le quinzième jour du mois décalé dans le guichet 17. Il est accompagné d'un point 53 similaire à celui de la figure 5.

On notera dans ces deux exemples, comme d'ailleurs dans celui de la figure 3, que le décalage s'effectue toujours dans le sens du déplacement du support, c'est-à-dire du disque des quantièmes et du disque des jours. Le signe complémentaire est associé à l'indication, mais n'apparaît que lorsque cette indication est décalée. En marche normale le signe est masqué par le cadran et n'apparaît pas dans le guichet.

Les figures 7A, 7B, 7C, et 7D illustrent un décalage progressif de l'affichage du quantième et une variation progressive de l'affichage de signes complémentaires. La figure 7A représente le guichet 17 dans lequel apparaît le quantième "29" parfaitement centré. La pile est chargée, la montre fonctionne en mode normal. La figure 7B représente le guichet 17 dans lequel le quantième "30" apparaît décalé et accompagné d'un signe 60 ayant la forme d'un premier rectangle. Cet affichage décalé correspond à la détection d'un seuil U_{A} ou R_{iA} de la tension ou de la résistance interne de la pile.

La figure 7C représente le guichet 17 dans lequel le quantième "13" apparaît décalé, le décalage étant amplifié par rapport à celui du quantième 30 de la figure 7B, et accompagné d'un deuxième rectangle 61 adjacent au rectangle 60 et plus grand que ce dernier. Cet affichage peut correspondre à la détection d'un deuxième seuil de tension U_{B} ou d'un deuxième seuil de résistance interne R_{iB}. Toutefois, il peut aussi apparaître au bout d'un intervalle de temps Δt1 ou Δt2 égal par exemple à 14 ou 15 jours qui séparent le quantième "30" du quantième "13" du mois suivant.

La figure 7D représente le guichet 17 dans lequel apparaît le quantième "20" encore plus fortement décalé et accompagné d'un troisième rectangle 62 accolé aux précédents et plus grand que les deux rectangles 60 et 61. Cet affichage peut être le résultat de la détection d'un troisième seuil de tension ou de résistance interne ou apparaître automatiquement après un intervalle de temps prédéterminé après le précédent affichage décalé.

Dans le présent cas, cet affichage apparaît sept jours après l'affichage représenté par la figure 7C.

Diverses variantes sont possibles tant au niveau mode d'affichage qu'à celui du mode de détection. Chaque réalisation est une combinaison particulière de ces différents modes.

Un des avantages de ce système par rapport à de nombreuses solutions de l'art antérieur, est qu'il est réversible, en d'autres termes que le "défaut de centrage" de l'indication du cycle récursif apparaît dès que le niveau de charge devient insuffisant et disparaît dès qu'il redevient suffisant. Cette qualité est notamment intéressante dans la zone de charge proche du niveau de charge prédéterminé en-deça duquel le décalage se produit. En effet, certains paramètres extérieurs, tels que notamment la température, peuvent avoir une influence sur l'état de charge. Une baisse de température importante provoque généralement une chute de tension et une augmentation de la résistance interne de la pile. Donc lorsque la montre est portée dans un lieu où la température est basse et lorsque la pile est proche de son niveau de charge "critique", le seuil de tension ou de résistance interne est détecté prématurément et provoque le décalage de l'affichage.

Si la montre est portée ultérieurement dans un lieu où la température est plus élevée, la tension remonte et la résistance interne baisse et dépasse à nouveau les valeurs de seuils. Le circuit électronique est conçu pour que les impulsions de décalage soient compensées. A titre d'exemple, si le décalage de l'affichage était généré par un nombre n d'impulsions manquantes, le nombre total des impulsions alimentant le moteur 11 correspondant étant N-n, il faudrait alimenter ce moteur par N+n impulsions pour que le pas suivant s'effectue avec la compensation requise du décalage.

## Revendications

1. Instrument horaire, notamment une montre-bracelet du type analogique, alimenté par une source d'énergie électrique et comportant au moins un indicateur de cycle récursif entraîné par un moteur dédicacé et un circuit électronique agencé pour commander l'ensemble des fonctions de l'instrument horaire et notamment le déplacement dudit indicateur de cycle récursif, ce circuit comportant au moins une référence de tension ou de résistance interne et un comparateur conçu pour détecter au moins un niveau de charge prédéterminé défini par la tension ou la résistance interne de ladite source d'énergie électrique, caractérisé en ce que ledit circuit électronique est agencé pour commander un déplacement de l'indicateur de cycle récursif tel que l'indication apparente fournie par cet indicateur en mode normal occupe une première position constante et que l'indication apparente fournie par l'indicateur en cas de détection d'un niveau de charge inférieur audit niveau de charge prédéterminé, occupe une seconde position décalée par rapport à ladite première position constante.

2. Instrument horaire selon la revendication 1, caractérisé en ce que le décalage de ladite seconde position par rapport à ladite première position reste constant.

3. Instrument horaire selon la revendication 1, caractérisé en ce que l'indication apparente, lorsqu'elle occupe ladite seconde position, est accompagnée de l'affichage complémentaire d'un symbole.

4. Instrument horaire selon la revendication 1, caractérisé en ce que le décalage de ladite seconde position par rapport à ladite première position est progressif et croît avec la diminution de la tension ou l'augmentation de la résistance interne de la source d'énergie électrique.

5. Instrument horaire selon la revendication 4, caractérisé en ce que le décalage de la seconde position s'effectue par paliers, chaque palier correspondant à un seuil prédéterminé de tension ou de résistance interne de la source d'énergie électrique.

6. Instrument horaire selon la revendication 4, caractérisé en ce que le décalage de la seconde position s'effectue par paliers, chaque palier correspondant à une indication distincte qui s'affiche automatiquement dans un délai prédéterminé après la détection dudit niveau de charge prédéterminé.

7. Instrument horaire selon les revendications 5 et 6, caractérisé en ce qu'à chaque palier de décalage correspond l'affichage complémentaire d'un symbole différent.

8. Instrument horaire selon la revendication 7, caractérisé en ce que ledit symbole est associé à l'indication portée par l'indicateur de cycle récursif, disposée sur cet indicateur de manière décalée par rapport à l'indication, dans le sens du déplacement de l'indicateur.

9. Instrument horaire selon la revendication 1, caractérisé en ce que le circuit électronique est agencé pour commander le déplacement de l'indicateur de cycle récursif de manière réversible, l'affichage de l'indication étant décalée en cas de détection d'un niveau de charge inférieur audit niveau de charge prédéterminé et redevenant normal en cas de détection d'un retour à un niveau de charge supérieur à ce niveau de charge prédéterminé.

## Patentansprüche

1. Zeitmeßinstrument, insbesondere Armbanduhr analoger Art mit Versorgung durch eine elektrische Energiequelle, die mindestens einen rekursiven Taktanzeiger enthält, der durch einen für denselben vorgesehenen Motor angetrieben wird, und einen elektrischen Stromkreis aufweist, der dafür vorgesehen ist, die gesamten Funktionen des Zeitmeßinstrumentes und insbesondere die Fortbewegung des rekursiven Taktanzeigers zu steuern, wobei dieser Stromkreis mindestens eine Spannungsreferenz oder inneren Widerstand sowie einen Vergleicher aufweist, der so ausgelegt ist, daß er mindestens ein zuvor festgelegtes Ladeniveau erfaßt, das durch die Spannung oder den inneren Widerstand der elektrischen Energiequelle definiert ist,
**dadurch gekennzeichnet**, daß
der elektrische Stromkreis dafür vorgesehen ist, eine Fortbewegung des rekursiven Taktanzeigers zu steuern, sobald die offensichtliche, von diesem Anzeiger gelieferte Anzeige im Normalmodus eine erste, dauerhafte Position einnimmt, und daß die offensichtliche, durch diesen Anzeiger gelieferte Anzeige bei der Erfassung eines unter dem zuvor festgelegten Ladeniveau liegenden Ladeniveaus eine zweite Position einnimmt, die gegenüber der ersten, konstanten Position verschoben ist.

2. Zeitmeßinstrument nach Anspruch 1,
**dadurch gekennzeichnet**, daß
die Verschiebung der zweiten Position gegenüber der ersten Position konstant bleibt.

3. Zeitmeßinstrument nach Anspruch 1,
**dadurch gekennzeichnet**, daß
die offensichtliche Anzeige von einer ergänzenden Anzeige eines Symbols begleitet ist, wenn sie die zweite Position einnimmt.

4. Zeitmeßinstrument nach Anspruch 1,
**dadurch gekennzeichnet**, daß
die Verschiebung der zweiten Position gegenüber der ersten Position progressiv ist und mit der Verringerung der Spannung oder mit der Erhöhung des inneren Widerstandes der elektrischen Energiequelle wächst.

5. Zeitmeßinstrument nach Anspruch 4,
**dadurch gekennzeichnet**, daß
die Verschiebung der zweiten Position in Stufen erfolgt, wobei jede Stufe einer zuvor festgelegten Spannungsschwelle oder Schwelle des inneren Widerstandes der elektrischen Energiequelle entspricht.

6. Zeitmeßinstrument nach Anspruch 4,
**dadurch gekennzeichnet**, daß
die Verschiebung der zweiten Position in Stufen erfolgt, wobei jede Stufe einer bestimmten Anzeige entspricht, die automatisch nach einer zuvor festgelegten Verzögerung nach Erfassung des zuvor festgelegten Ladeniveaus erfolgt.

7. Zeitmeßinstrument nach den Ansprüchen 5 und 6,
**dadurch gekennzeichnet**, daß
jeder Verschiebungsstufe eine ergänzende Anzeige eines jeweils anderen Symbols entspricht.

8. Zeitmeßinstrument nach Anspruch 7,
**dadurch gekennzeichnet**, daß
das Symbol der vom rekursiven Taktanzeiger gegebenen Anzeige zugeordnet und über diesem Anzeiger in bezug auf die Anzeige im Sinne der Fortbewegung des Anzeigers verschoben angeordnet ist.

9. Zeitmeßinstrument nach Anspruch 1,
**dadurch gekennzeichnet**, daß
der elektronische Stromkreis dafür vorgesehen ist, die Fortbewegung des rekursiven Taktanzeigers umkehrbar zu steuern, wobei die Anzeige bei Erfassung eines unter dem zuvor festgelegten Ladeniveau liegenden Ladeniveaus verschoben und bei Erfassung einer Rückkehr einer über diesem zuvor festgelegten Ladeniveau liegenden Ladeniveau wieder normal wird.

## Claims

1. Time-keeping instrument, in particular an analog-type wrist watch, powered by a source of electric energy and comprising at least one indicator of a recursive cycle driven by a dedicated motor and an electronic circuit adapted so as to control all the functions of the time-keeping instrument and in particular the movement of said indicator of recursive cycle, this circuit comprising at least a reference of voltage or of internal resistance and a comparator designed so as to detect at least a predetermined level of charge defined by the voltage or the internal resistance of said source of electric energy, characterized in that said electronic circuit is adapted to control a movement of the indicator of recursive cycle such that the apparent indication furnished by this indicator in its normal mode occupies a first constant position and that the apparent indication furnished by the indicator in case of detection of a level of charge less than said predetermined level of charge occupies a second position displaced with respect to said first constant position.

2. Time-keeping instrument according to claim 1, characterized in that the displacement of said second position with respect to said first position remains constant.

3. Time-keeping instrument according to claim 1, characterized in that the apparent indication, when it occupies said second position, is accompanied by the complementary display of a symbol.

4. Time-keeping instrument according to claim 1, characterized in that the displacement of said second position with respect to said first position is progressive and increases with the decrease of the voltage or the increase of the internal resistance of the source of electrical energy.

5. Time-keeping instrument according to claim 4, characterized in that the displacement of the second position is effectuated by stages, each stage corresponding to a predetermined threshold of voltage or of internal resistance of the source of electric energy.

6. Time-keeping instrument according to claim 4, characterized in that the displacement of the second position is effectuated by stages, each stage corresponding to a distinct indication which is automatically displayed within a predetermined time limit after the detection of said predetermined level of charge.

7. Time-keeping instrument according to claims 5 and 6, characterized in that each stage of displacement corresponds to the complementary display of a different symbol.

8. Time-keeping instrument according to claim 7, characterized in that said symbol is associated with the indication carried by the indicator of the recursive cycle, provided on this indicator in a displaced manner with respect to the indication, in the direction of the movement of the indicator.

9. Time-keeping instrument according to claim 1, characterized in that the electronic circuit is adapted to control the movement of the indicator of the recursive cycle in a reversible manner, the display of the indication being displaced in case of detection of a level of charge less than said predetermined level of charge and becoming normal again in case of detection of a return to a level of charge greater than this predetermined level of charge.
